# EUROPÄISCHE PATENTSCHRIFT

(11) **EP 0 202 496 B1**
(45) Veröffentlichungstag und Bekanntmachung des Hinweises auf die Patenterteilung: **22.02.1989**
(21) Anmeldenummer: 86105620.8
(22) Anmeldetag: 23.04.1986
(51) Int. Cl.: H01H 33/02, H01H 1/38

(54) **Druckgasschalter**
Gas blast switch
Interrupteur à gaz comprimé

(30) Priorität: 20.05.1985 CH 2134/85
(43) Veröffentlichungstag der Anmeldung: 26.11.1986
(73) Patentinhaber: BBC Brown Boveri AG, CH-5401 Baden (CH)
(72) Erfinder: Horvath, Imre, CH-8173 Riedt-Neerach (CH)

(56) Entgegenhaltungen:
- CH-A- 355 497
- DE-A- 2 350 832
- FR-A- 1 363 372
- FR-A- 2 385 213

## Beschreibung

Bei der Erfindung wird ausgegangen von einem Druckgasschalter gemäss dem ersten Teil des Anspruchs 1.

Ein solcher Schalter ist in der EP-A-0 173 804 beschrieben. Der bekannte Schalter weist ein isoliergasgefülltes Gehäuse mit zwei im Inneren des Gehäuses befindlichen und längs einer Achse relativ zueinander beweglichen Kontaktatücken auf. Zwecks Erzielung einer geringen Baulänge treten die Stromanschlüsse dieses Schalters diametral zur Achse ins Innere des Gehäuses ein und sind dort quer zur Achse an die Kontaktstücke geführt. Hierbei wird durch zwei das feststehende Kontaktstück bildende und längs einer Trennebene voneinander beabstandete Halbschalen sowie durch zwei parallel zueinander angeordnete und als Stromanschluss an jeweils eine der beiden Halbschalen geführte Flachschienen ein sicherer Stromübergang vom Stromanschluss auf das feststehende Kontaktstück erreicht.

Die Erfindung wie sie im Anspruch 1 gekennzeichnet ist, löst die Aufgabe, den Druckgasschalter der gattungsgemässen Art unter Beibehaltung eines sicheren Stromüberganges vom Stromanschluss auf das feststehende Kontaktstück zu vereinfachen.

Der erfindungsgemässe Druckgasschalter zeichnet sich dadurch aus, dass sein Kontaktsystem einfach aufgebaut ist und sich problemlos auswechseln lässt. Zugleich wird in ,einfacher Weise erreicht, dass unabhängig vom zu führenden Strom stets sichere Stromübergänge vom Stromanschluss auf das feststehende Kontaktstück und vom feststehenden Kontaktstück auf das bewegliche Kontaktstück gegeben sind. Zusätzliche Kontaktfedern können daher äusserst schwach dimensioniert sein.

Vorteilhafte Weiterbildungen der Erfindung sind in den abhängigen Ansprüchen 2 bis 7 angegeben.

Die Erfindung wird nachfolgend anhand eines in der Zeichnung dargestellten Ausführungsbeispiels näher erläutert.

Hierbei zeigt:.
Fig. 1 eine Aufsicht auf einen Schnitt längs der Linie I-I von Fig. 2 durch ein Ausführungsbeispiel des erfindungsgemässen Druckgasschalters,
Fig. 2 eine Aufsicht auf einen Schnitt längs der Linie 11-11 von Fig. 1,
Fig. 3 eine Aufsicht auf einen Schnitt längs der Linie III-III von Fig. 2 durch das vergrössert dargestellte Ausführungsbeispiel des erfindungsgemässen Druckgasschalters, und
Fig. 4 eine Aufsicht auf einen Schnitt längs der Linie IV-IV von Fig. 3.

Der in Fig. 1 dargestellte Druckgasschalter weist ein mit Isoliergas, wie etwa Schwefelhexafluorid von einigen bar Druck gefülltes Gehäuse 1 auf. An einander gegenüberliegenden Seiten des Gehäuses 1 sind Durchführungen 2 bzw. 3 vorgesehen, durch welche jeweils ein Stromanschluss 4 bzw. 5 für ein längs einer Achse 6 bewegliches, zylinderförmiges Kontaktstück 7 bzw. ein hohlzylindrisch ausgebildetes, feststehendes Kontaktstück 8 ins Innere des Gehäuses I geführt sind. Der Stromanschluss 4 ist über einen nicht dargestellten Gleitkontakt mit dem beweglichen Kontaktstück 7, der Stromanschluss 5 hingegen unmittelbar mit dem feststehenden Kontaktstück 8 verbunden. Beide Kontaktstücke 7, 8 sind abbrandfest ausgebildet und kontaktieren einander in der Einschaltposition im Inneren eines hohl ausgebildeten Isolierstoffkörpers 9 (linker Teil von Fig. 1). Beim Ausschalten wird das bewegliche Kontaktstück 7 aus dem im Inneren des Isolierstoffkörpers 9 befindlichen, feststehenden Kontaktstück 8 gefahren und zwischen feststehendem 8 und beweglichem Kontaktstück 7 ein im Inneren des Isolierstoffkörpers 9 brennender und hierbei den Druck des Isoliergases erhöhender Schaltlichtbogen 10 gezogen (rechter Teil von Fig. 1).

Wie aus Fig. 2 ersichtlich, ist das feststehende Kontaktstück 8 aus zwei Teilen aufgebaut, welche als Halbschalen 11 und 12 ausgebildet sind. Die beiden Halbschalen 11 bzw. 12 sind an einander diametral gegenüberliegenden Seiten jeweils auf einer Druckfeder 13 bzw. 14 abgestützt, weiche ihrerseits in einem als Käfig 15 wirkenden zylinderförmigen Teil des Isolierstoffkörpers 9 abgestützt sind. Die beiden Halbschalen 11 und 12 sind voneinander durch eine längs der Achse 6 geführte Trennebene 16 beabstandet.

Aus den Fig. 3 und 4 ist ersichtlich, dass in die vorzugsweise aus Kupfer bestehenden Halbschalen 11 bzw. 12 je zwei radial nach innen gerichtete und längs der Achse 6 erstreckte, beim Einschalten vom beweglichen Kontaktstück 7 kontaktierte Kontaktstellen 17, 19 bzw. 18, 20 aus abbrandfestem Material, wie Wolframkupfer, eingesetzt sind, und dass der Stromanschluss 5 zylinderförmig ausgebildet und im wesentlichen senkrecht zur Achse 6 in der Trennebene 16 in Materialausnehmungen 21 und 22 des feststehenden Kontaktstückes 8 gelagert ist. Diese Materialausnehmungen 21, 22 befinden sich an den von den Kontaktstellen 17, 18, 19, 20 abgewandten Enden der Halbschalen 11, 12. In der Einschaltposition sind die Halbschalen 11, 12 mit einem durch die Druckfedern 13, 14 vorgegebenen Druck mit ihren die Materialausnehmungen 21, 22 begrenzenden Teilen auf der Stromzuführung 5 und mit den Kontaktstellen 17, 18, 19, 20 auf dem beweglichen Kontaktstück 7 abgestützt. Um die abstossenden Kräfte der Stromübergänge des Stromanschlusses 5 auf die Halbschalen 11 und 12 und der Halbschalen 11 und 12 auf das bewegliche Kontaktstück 7 zu kompensieren, empfiehlt es sich, die Längen der Halbschalen 11, 12 in Richtung der Achse 6 zwischen den Materialausnehmungen 21, 22 und den Kontaktstellen 17, 18, 19, 20 mindestens gleich dem 1- bis 1,5-fachen höchstens aber gleich dem 2- bis 2,5-fachen des mittleren Durchmessers der Halbschalen 11, 12 zu wählen. Es ist dann möglich, allein mit den Federkräften der Druckfedern 13, 14 für grosse und kleine Ströme ausreichende Kontaktkräfte zwischen dem Stromanschluss 5 und den Halbschalen 11, 12 sowie zwischen den Halbschalen 11, 12 und dem beweglichen Kontaktstück 7 zu erzielen.

Sind die Druckfedern 13, 14 wie im vorstehenden Ausführungsbeispiel beschrieben als Blattfedern ausgebildet, deren einen Enden im Bereich des Stromanschlusses 5 in Punkten 23 und deren anderen Enden im Bereich der Kontaktstellen 17, 18, 19, 20 in Punkten 24 auf den Aussenseiten der Halbschalen 11, 12 aufliegen, so können unterschiedlich wirkende Kontaktkräfte in einfacher Weise dadurch erreicht werden, dass Auflagepunkte 25 der Druckfedern 13, 14 auf dem Käfig 15 in unterschiedlichen Entfernungen von den Auflagepunkten 23 bzw. 24 gebildet werden.

Die beiden Kontaktstellen 17, 19 bzw. 18, 20 sind vorzugsweise symmetrisch und jeweils um einen Winkel a von 30 bis 70° gegenüber der Trennebene 16 um die Achse 6 verdreht auf jeder der beiden Halbschalen 11 bzw. 12 angeordnet. Wird der Winkel α vergleichsweise klein, beispielsweise etwa 40° gewählt, so heben sich die parallel zur Trennebene 16 wirkenden vergleichsweise grossen Komponenten der durch den Stromübergang von den Halbschalen 11 bzw. 12 auf das bewegliche Kontaktstück 7 hervorgerufenen, abstossenden Stromkräfte auf und wird die senkrecht zur Trennebene 16 wirkende Komponente der abstossenden Stromkräfte vergleichsweise gering sein. Bei vorgegebener Lage der Halbschalen 11, 12 wird dann bei vergleichsweise geringer Federkraft der Druckfedern 13 und 14 unabhängig von der Stärke des zu führenden bzw. zu schaltenden Stromes stets ein sicherer Zwei-Linien-Kontakt vorliegen.

Wie aus Fig. 3 ersichtlich ist, kann der Stromübergang vom Stromanschluss 5 auf die Halbschalen 11 und 12 in entsprechender Weise durch Kontaktstellen 26, 27, 28, 29 erfolgen. Diese Kontaktstellen sind hinsichtlich des Stromanschlusses 5 entsprechend den Kontaktstellen 17, 18, 19, 20 aufgebaut und angeordnet. Bei geeigneter Anordnung verringern auch diese Kontaktstellen die beim Uebergang vom Stromanschluss 5 auf die Halbschalen 11, 12 auftretenden abstossenden Stromkräfte, wodurch die erforderlichen Federkräfte der Druckfedern 13, 14 auch im Bereich des den Stromübergang 5 aufweisenden Endes der Halbschalen 11, 12 vergleichsweise gering gehalten werden können.

## Patentansprüche

1. Druckgasschalter mit einem isoliergasgefüllten Gehäuse (1), zwei im Gehäuse (1) befindlichen Kontaktstücken (7, 8), von denen ein feststehendes (8) hohlzylindrisch und ein mit dem feststehenden Kontaktstück (8) zusammenarbeitendes Kontaktstück (7) zylinderförmig ausgebildet und längs einer Achse (6) beweglich ist, und mit zwei quer zur Achse (6) an je eines der Kontaktstücke (7, 8) geführten Stromanschlüssen (4, 5), bei dem das feststehende Kontaktstück (8) aus zwei längs einer Trennebene (16) voneinander beabstandeten Halbschalen (11, 12) gebildet ist, deren einander zugewandte Innenflächen Kontaktstellen (17, 18, 19, 20) aufweisen, welche in der Einschaltposition des Schalters am beweglichen Kontaktstück (7) anliegen, dadurch gekennzeichnet, dass die Stromzuführung (5) des feststehenden Kontaktstückes (8) zylinderförmig ausgebildet und in der Trennebene (16) an die Halbschalen (11, 12) geführt ist, und dass die Längen der Halbschalen (11, 12) in Richtung der Achse (6) zwischen dem Stromanschluss (5) des feststehenden Kontaktstückes (8) und den Kontaktstellen (17, 18, 19, 20) derart bemessen sind, dass die am Stromübergang zwischen dem Stromanschluss (5) des feststehenden Kontaktstückes (8) und den Halbschalen (11, 12) und dem Stromübergang zwischen den Halbschalen (11, 12) und dem beweglichen Kontaktstück (7) auftretenden abstossenden Stromkräfte und die zwischen den Halbschalen (11, 12) wirkenden anziehenden Stromkräfte sich im wesentlichen kompensieren.

2. Druckgasschalter nach Anspruch 1, dadurch gekennzeichnet, dass die Längen der Halbschalen (11, 12) in Richtung der Achse (6) zwischen dem Stromanschluss (5) des feststehenden Kontaktstückes (8) und den Kontaktstellen (17, 18, 19, 20) mindestens gleich höchstens aber dem 2,5-fachen des mittleren Durchmessers der Halbschalen (11, 12) sind.

3. Druckgasschalter nach Anspruch 2, dadurch gekennzeichnet, dass in jede Halbschale (11 ; 12) jeweils zwei parallel zur Achse (6) erstreckte und radial nach innen gerichtete Kontaktstellen (17, 19 ; 18, 20) aus abbrandfestem Material, wie Wolframkupfer, eingesetzt sind.

4. Druckgasschalter nach Anspruch 3, dadurch gekennzeichnet, dass die Kontaktstellen (17, 19 ; 18, 20) symmetrisch und jeweils um einen Winkel von 30 bis 70° gegenüber der Trennebene (16) um die Achse (6) verdreht auf den Halbschalen (11 ; 12) angeordnet sind.

5. Druckgasschalter nach einem der Ansprüche 1 bis 4, dadurch gekennzeichnet, dass die Halbschalen (11, 12) an den von den Kontaktstellen (17, 18, 19, 20) abgewandten Enden einander gegenüberliegende Materialausnehmungen (21, 22) zur Auflage der Halbschalen (11, 12) auf dem Stromanschluss (5) des feststehenden Kontaktstückes (8) aufweisen.

6. Druckgasschalter nach Anspruch 5, dadurch gekennzeichnet, dass die Halbschalen (11, 12) mit ihren Enden jeweils an einer parallel zur Achse (6) erstreckten Druckfeder (13, 14) abgestützt sind.

7. Druckgasschalter nach Anspruch 6, dadurch gekennzeichnet, dass die Druckfeder (13, 14) blattförmig ausgebildet ist und mit einem Auflagepunkt (25) auf der Innenwand eines Käfigs (15) abgestützt ist.

## Claims

1. A compressed gas circuit breaker with a housing (1) filled with insulating gas, two contact members (7, 8) lying in the housing (1), one (8) of which is formed as a stationary hollow cylindrical one, and one contact member (7) cooperating with the stationary contact member (8) is made in cylindrical shape and is movable along an axis (6), and with two terminals (4, 5) led transversely to the axis (6), each to one of the contact members (7, 8), wherein the stationary contact member (8) is formed of two half shells (11, 12) spaced from each other along a dividing plane (16), the inner surfaces of which, facing each other, have contact areas (17, 18, 19, 20) which, in the closed position of the circuit breaker, abut against the movable contact member (7), characterized in that the terminal (5) of the stationary contact member (8) is made cylindrical and is led to the half shells (11, 12) in the dividing plane (16), and that the lengths of the half shells (11, 12) in the direction of the axis (6) between the terminal (5) of the stationary contact member (8) and the contact areas (17, 18, 19, 20) are proportioned so that the repulsive electrodynamic forces arising upon current transfer between the terminal (5) of the stationary contact member (8) and the half shells (11, 12), and upon current transfer between the half shells (11, 12) and the movable contact member (7), and the attractive electrodynamic forces acting between the half shells (11, 12) substantially compensate each other.

2. A compressed gas circuit breaker according to Claim 1, characterized in that the lengths of the half shells (11, 12) in the direction of the axis (6) between the terminal (5) of the stationary contact member (6) and the contact areas (17, 18, 19, 20) are at least equal to, but at most 2.5 times, the mean diameter of the half shells (11, 12).

3. A compressed gas circuit breaker according to Claim 2, characterized in that in each half shell (11, 12) there are inserted in each case two contact areas (17, 19 ; 18, 20) extending parallel to the axis (6) and directed radially inwards, of material resistant to burning away, such as tungsten copper.

4. A compressed gas circuit breaker according to Claim 3, characterized in that the contact areas (17,19 ; 18, 20) are arranged symmetrically on the half shells (11 ; 12) and each turned about the axis (6) through an angle of 30 to 70° relatively to the dividing plane (16).

5. A compressed gas circuit breaker according to one of Claims 1 to 4, characterized in that the half shells (11, 12) at the ends remote from the contact areas (17, 18, 19, 20) have cut-outs (21, 22) opposite each other, for fitting the half shells (11, 12) onto the terminal (5) of the stationary contact member (8).

6. A compressed gas circuit breaker according to Claim 5, characterized in that the half shells (11, 12) are supported at their ends in each case on a compression spring (13,14) extending parallel to the axis (6).

7. A compressed gas circuit breaker according to Claim 6, characterized in that the compression spring (13, 14) is made blade-shaped, and is supported via an abutment point (25) on the inner wall of a cage (15).

## Revendications

1. Interrupteur à gaz comprimé avec un boîtier (1) rempli de gaz isolant, deux pièces de contact (7, 8) se trouvant dans le boîtier (1), dont l'une est une pièce de contact fixe (8) cylindrique creuse et l'autre est une pièce de contact (7) coopérant avec la pièce de contact fixe (8), est de forme cylindrique et est mobile le long d'un axe (6), et avec deux raccords de courant (4, 5) reliés chacun, transversalement à l'axe (6), à une des pièces de contact (7, 8) dans lequel la pièce de contact fixe (8) est constituée de deux demi-coquilles (11, 12) espacées l'une de l'autre le long d'un plan de séparation (16) et dont les surfaces intérieures se faisant face présentent des zones de contact (17, 18, 19, 20) qui en position d'enclenchement de l'interrupteur touchent la pièce de contact mobile (7), caractérisé en ce que le raccord de courant (5) de la pièce de contact fixe (8) a une forme cylindrique et est mené dans le plan de séparation (16) jusqu'aux demi-coquilles (11, 12), et en ce que les longueurs des demi-coquilles (11, 12) dans la direction de l'axe (6), entre le raccord de courant (S) de la pièce de contact fixe (8) et les zones de contact (17, 18, 19, 20), sont dimensionnées de telle façon que les forces de répulsion apparaissant au passage de courant entre le raccord de courant (5) de la pièce de contact fixe (8) et les demi-coquilles (11, 12) et au passage de courant entre les demi-coquilles (11, 12) et la pièce de contact mobile (7) et les forces d'attraction agissant entre les demi-coquilles (11, 12) se compensent sensiblement.

2. Interrupteur à gaz comprimé suivant la revendication 1, caractérisé en ce que les longueurs des demi-coquilles (11, 12) dans la direction de l'axe (6), entre le raccord de courant (5) de la pièce de contact fixe (8) et les zones de contact (17, 18, 19, 20) sont au moins égales à 1 fois mais au maximum égales à 2,5 fois le diamètre moyen des demi-coquilles (11, 12).

3. Interrupteur à gaz comprimé suivant la revendication 2, caractérisé en ce que dans chacune des demi-coquilles (11, 12) sont posées deux zones de contact (17, 18, 19, 20) s'étendant parallèlement à l'axe (6) et dirigées radialement vers l'intérieur, constituées d'un matériau résistant à l'usure comme du cuivre au tungstène.

4. Interrupteur à gaz comprimé suivant la revendication 3, caractérisé en ce que les zones de contact (17, 19 ; 18, 20) sont disposées sur les demi-coquilles (11, 12) symétriquement et chacune décalée d'un angle de 30° à 70° par rapport au plan de séparation (16) autour de l'axe (6) .

5. Interrupteur à gaz comprimé suivant l'une ou l'autre des revendications 1 à 4, caractérisé en ce que les demi-coquilles (11, 12) présentent, à leurs extrémités des zones de contact (17, 18, 19, 20) des évidements (21, 22) se faisant face pour l'application des demi-coquilles (11, 12) sur le raccord de courant (5) de la pièce de contact fixe (8).

6. Interrupteur à gaz comprimé suivant la revendication 5, caractérisé en ce que les demi-coquilles (11, 12) s'appuyent à chacune de leurs extrémités sur un ressort de pression (13, 14) s'étendant parallèlement à l'axe (6).

7. Interrupteur à gaz comprimé suivant la revendication 6, caractérisé en ce que le ressort de pression (13, 14) a la forme d'une lamelle et s'appuie par un point d'appui (25) sur la paroi intérieure d'une cage (15).
